# EUROPÄISCHE PATENTSCHRIFT

(11) **EP 0 716 171 B1**
(45) Veröffentlichungstag und Bekanntmachung des Hinweises auf die Patenterteilung: **09.02.2000**
(21) Anmeldenummer: 95118267.4
(22) Anmeldetag: 21.11.1995
(51) Int. Cl.: D03D 47/30, D03D 51/34

(54) **Schussfadenstreck- und Detektiereinrichtung für Düsenwebmaschinen**
Weft tensioning and detecting device for jet looms
Dispositif de tension et de détection de la trame pour métiers à tisser à jet d'air

(30) Priorität: 06.12.1994 DE 4443371
(43) Veröffentlichungstag der Anmeldung: 12.06.1996
(73) Patentinhaber: LINDAUER DORNIER GESELLSCHAFT M.B.H, 88129 Lindau (DE)
(72) Erfinder: Wahhoud, Adnan, Dr., D-88131 Lindau (DE); Krumm, Valentin, D-88138 Hergensweiler (DE); Scorl, Hans-Dieter, Dr., D-88131 Lindau (DE); Löhr, Ulrich, D-88138 Weissensberg (DE)

(56) Entgegenhaltungen:
- EP-A- 0 108 183
- CH-A- 682 244
- DE-A- 3 200 637
- FR-A- 2 494 731
- GB-A- 2 119 819
- US-A- 5 226 458

## Beschreibung

Die Erfindung betrifft eine Schußfadenstreck- und Detektiereinrichtung für Düsenwebmaschinen, die einem im Bereich der Schußfadenankunftsseite eines Webblattes integrierten ersten Schußfadenwächter nachordenbar ist.

Aus der DE-PS 32 00 637 C2 ist bereits eine derartige Schußfadenspann- und Detektiereinrichtung für Düsenwebmaschinen bekannt. Diese Einrichtung ist ebenfalls einem ersten Schußfadenwächter, der im Bereich der Schußfadenankunftsseite des Webblattes im Webblatt integriert ist, nachgeordnet.

Die bekannte Spannvorrichtung zum Strecken und Gespannthalten des eingetragenen Schußfadens ist mit einem quer zur Schußrichtung wirkenden Element versehen, das den aus dem Webfach ragenden Kopfteil des eingetragenen Schußfadens gegenüber der Schußrichtung mittels eines Hilfluftstromes ablenkt.
Ein zweiter Schußfadenwächter ist in einem der Spannvorrichtung übergeordneten Fadenführungsteil integriert.
Dieser Fadenwächter gibt ein Signal an die Webmaschinensteuerung ab, wenn der eingetragene Schußfaden seine Sollänge um einen vorgegebenen Betrag überschreitet, wie dies bei einem Schußplatzer zum Beispiel der Fall ist.
Um jedoch zu verhindern, daß beim Überschreiten der Sollänge des Schußfadens der zweite Schußfadenwächter ein Fehlsignal erzeugt, obwohl kein Schußplatzer vorliegt, sondern das Überschreiten der Sollänge lediglich auf einen Dehnvorgang des Schußfadens während des Eintragvorganges zurückführbar ist, kann der Abstand zwischen dem zweiten Schußfadenwächter und der Spannvorrichtung so groß gewählt werden, daß auch ein solcher kurzzeitig gedehnter Schußfaden den zweiten Schußfadenwächter nicht erreicht.

Die bekannte Schußfadenspann- und Detektiereinrichtung ist aber von ihrem Aufbau her nicht geeignet, einen Schußbruch bei Schußfäden zu detektieren, die nicht durch eine Fadenumlenkeinrichtung gestreckt werden sollen, wie dies z.B. bei einem Teil von Schußfäden zu Herstellung bestimmter Gewebe der Fall sein kann.

Aus dem US-Patent 5,226,458, das als nächstliegender Stand der Technik angesehen wird, ist eine Schußfadenstreck- und Detektiereinrichtung bekannt, die an dem Ausgang eines Webblattes angeordnet ist und wie das Webblatt selbst mit der Weblade einer Webmaschine verbunden ist. Die Einrichtung weist einen Schußfaden-Eingangsbereich auf, der stromabwärts in Schußeintragsrichtung einen in einer ersten Anordnungsebene liegenden Fadenführungskanal besitzt.
Im Eingangsbereich des Schußfadens sind Vorkehrungen zum Strecken des Schußfadens getroffen und zwar in Art zweier einander gegenüberliegender Öffnungen eines ersten und eines zweiten Strömungskanals, wobei der Luftstrom vom ersten Strömungskanal zum zweiten Strömungskanal den in der ersten Anordnungsebene liegenden Fadenführungskanal überbrückt.
Der zweite Strömungskanal geht in eine zweite Anordnungsebene über und bildet hier einen zweiten Fadenführungskanal. Entsprechende Schußfadenwächter, die mit den beiden Fadenführungskanälen in Verbindung stehen, sind nicht dargestellt; für den Fachmann jedoch ist die Anordnung zweiter Schußfadenwächter selbstverständlich.

Aufgabe der Erfindung ist es, eine Einrichtung gemäß oberbegriff des Anspruchs 1 derart auszubilden, daß eine sich aus dem Längsstreckverhalten des Schußfadens während seiner Bewegung durch den Eintragskanal ergebende kurzzeitige Überlänge nicht fälschlicherweise als Schußbruch detektiert wird und einen Webmaschinenstop verursacht.

Erfindungsgemäß wird die Aufgabe durch die Merkmale des Ansprüchs 1 gelöst.

Die Erfindung wird nachstehend anhand eines in der Zeichnung dargestellten Ausführungsbespieles näher erläutert.

Es zeigen
- Fig. 1:: die Vorderansicht der Schußfadenstreck- und Detektiereinrichtung mit längenveränderlichem Faden-führungskanal in einer ersten und einer zweiten Anordnungsebene in Verbindung mit dem Webblatt der Webmaschine,
- Fig. 2:: die Seitenansicht der Einrichtung im Schnitt gemäß der Linie A-A
- Fig. 3:: eine Schußfadendetektiereinrichtung mit wahlweise positionierbarem Schußfadenwächter am Ausgang des Fadenführungskanales in der Forderansicht, welche nicht Gegenstand der Erfindung ist.
- Fig. 4:: die Seitenansicht der Schußfadendetektiereinrichtung im Schnitt gemäß der Linie B-B.

Die als ein separates Bauteil 1 ausgebildete Schußfadenstreck- und Detektiereinrichtung ist gem. Fig. 1 mit dem schußfadenaustrittseitigen Ende des Webblattes 2 einer Düsenwebmaschine verbunden. Das Webblatt 2 besteht aus einer unteren und einer oberen Rahmenschiene 3, 4, in denen die Enden der Webblattzähne 5 eingefaßt sind. Die Blattzähne 5 bilden eine Ausnehmung 6 aus. Die genannte Ausnehmung 6 aller Blattzähne 5 bildet einen über die Webbreite reichenden, offenen Eintragskanal 6 für den Schußfaden 7 aus.
Das Schußfadeneintragen in den Eintragskanal 6 und damit in das nicht dargestellte Webfach und die dazu eingesetzten Mittel sind bekannt, so daß hierzu nähere Ausführungen nicht erforderlich sind.

Am schußfadenaustrittseitigen Endbereich des Webblattes 2 ist in bekannter Weise in Schußrichtung A ein erster Schußfadenwächter 8 integriert. Dieser ist von optoelektronischer Art; seine Formgebung ist derjenigen der Webblattzähne 5 angepaßt. Der erste Schußfadenwächter 8 dient dazu, zu überwachen, ob der eingetragene Schußfaden 7 seine Sollänge erreicht hat und nicht zu kurz ist. Liegt ein sogenannter Kurzschuß vor, der Faden 7 passiert also nicht den ersten Schußfadenwächter 8, dann gibt der Schußfadenwächter 8 ein Signal an die nicht dargestellte Webmaschinensteuerung ab, durch welches die Webmaschine abgestellt wird.

In Schußrichtung A ist unmittelbar nach dem Webblatt 2 auf der das Webblatt 2 tragenden Weblade (nicht dargestellt) die mit den erfindungsgemäßen Merkmalen ausgebildete Einrichtung als Bauteil 1 angeordnet.

In dem Grundkörper 9 ist ein Schußfaden-Eingangsbereich 10 - teilweise im Schnitt dargestellt - vorhanden mit einem Schußfadenführungskanal 11, der die Fortsetzung des Schußfadeneintragkanals 6 im Webblatt 2 bildet. Der Eingangsbereich 10 bildet eine an sich bekannte Schußfadenstreckeinrichtung aus.
Die Streckeinrichtung besitzt einen mit dem Schußfadeneintragskanal 6 im Webblatt 2 fluchtenden Kanal, der identisch ist mit dem Schußfadenführungskanal 11. Die untere Begrenzungsfläche des Führungskanales 11 im Eingangsbereich 10 weist eine Luftaustrittsöffnung 12 und dessen obere Begrenzungsfläche eine Lufteintrittsöffnung 13 auf.
Die beiden Öffnungen 12, 13 liegen einander gegenüber. Diese Öffnungen bilden den Ausgang bzw. Eingang von Luftführungskanälen 14 bzw. 15, deren Ein- bzw. Ausgang 14a bzw. 15a mit einer Luftzuführ- bzw. -abführleitung 16 bzw. 17 versehen ist und zwar derart, daß in dem Fadenführungskanal 11 vorzugsweise quer zur Schußrichtung A eine Hilfsströmung in Richtung des Pfeiles B erzeugbar ist. Durch diese Hilfsströmung wird der Kopfteil des Schußfadens 7 aus der Schußrichtung A in den Luftführungskanal 15 gelenkt, wodurch der Schußfaden 7 unter Aufrechterhaltung der Hilfsströmung gestreckt und gespannt gehalten wird.
Am Ausgang 15a des Luftführungskanal 15 schließt sich nach der Luftabführleitung 17 ein zweiter Fadenführungskanal 18 an, der in einer zweiten Anordnungsebene liegt, die vorzugsweise parallel zur Anordnungsebene eines ersten Fadenführungskanales 11 verläuft.
In jeder Anordnungsebene ist am Endbereich des betreffenden Fadenführungskanals 11, 18, in Bezug auf den vorgenannten ersten Schußfadenwächter 8, ein zweiter Schußfadenwächter 19 bzw. 20 angeordnet. Die zweiten Schußfadenwächter 19 bzw. 20 sind in ihrer betreffenden Anordnungsebene translatorisch verstellbar. Damit kann dem Längsstreckverhalten der Schußfäden 7 Rechnung getragen werden, als es aufgrund dieses Längsstreckverhaltens dann zu keiner Maschinenabstellung kommt.

Die translatorische Verstellbarkeit der Schußfadenwächter 19 bzw. 20 kann dabei auf unterschiedlichem Wege realisierbar sein. So können z.B. über entsprechende Ausnehmungen 24, 25 in dem Grundkörper 9 durch Verbindungselemente 26 die Schußfadenwächter 19, 20, die betreffende Stütze 21 und entsprechende Zwischenstücke 22, 23 (siehe auch Fig. 3) mit dem rahmenartigen Grundkörper 9 verbunden werden.

In einer anderen Ausbildung kann wenigstens der Fadenführungskanal 18 als Teleskoprohr ausgebildet sein, während der Fadenführungskanal 11 in Art des Webblattkanales gestaltet und integraler Bestandteil des Grundkörpers 9 ist.
Ist der Fadenführungskanal 11 in der Art des Webblattkanales 6 ausgebildet, ist es erforderlich bei Positionsänderung des zweiten Schußfadenwächters 19 zwischen der konstanten Länge "l" des Fadenführungskanales 11 (siehe auch Fig. 3) wenigstens ein entsprechendes Zwischenstück 22 bzw. 23 vorzusehen, um keine Beeinträchtigungen des Fadenfluges innerhalb der Einrichtung 1 zu erhalten.

Wie Fig. 1 weiter zeigt, ist das freie Ende des Fadenführungskanales 18 in einer Aufnahme 21a mit der Stütze 21 verbunden. Die Stütze 21 ist im Ausführungsbeispiel durch Verbindungselemente 26 über die Aufnahmen 24, 25 in dem Grundkörper 9 mit diesem verbunden. Die Ausnehmungen 24, 25 sind über die Länge des translatorischen Verstellweges der Fadenwächter 19, 20 angeordnet.

Fig. 2 zeigt in dem gem. der Linie A-A geschnittenen rahmenartigen Grundkörper 9 die Stütze 21 mit Fadenführungskanal 21a.
Mit den Bezugszeichen 19a und 20a sind die elektrischen Signalleitungen zu den Fadenwächtern 19, 20 angedeutet.

In Fig. 3 ist die Einrichtung 1 als Detektiereinrichtung für den Schußfaden 7, also ohne Streckeinrichtung, ausgebildet.
Um dem Längenstreckverhalten bestimmter Schußfäden, die keine Schußfadenstreckeinrichtung passieren, im Hinblick auf die richtige Positionierung des Schußfadenwächters gerecht zu werden, ist vorgesehen, den Schußfadenwächter 19 über die Länge "l" des Fadenführungskanales 11 hinaus an dem Grundkörper 9 zu positionieren. Damit jedoch der Schußfaden nach dem freien Ende des Fadenführungskanales 11 nicht aus der Schußrichtung A ausgelenkt werden kann, ist zwischen dem freien Ende des Fadenführungskanales 11 und dem Eingang 19b des Fadenwächters 19 wenigstens ein Zwischenstück 22 bzw. 23 mit einem Fadenführungskanal 22a bzw. 23a vorgesehen. Der Fadenführungskanal 22a bzw. 23a ist gestaltungsidentisch zum Fadenführungskanal 11 ausgebildet.

Die Verbindung des Schußfadenwächters 19 und der Zwischenstücke 22, 23 erfolgt in gleicher Weise, wie bereits in den Figuren 1 und 2 dargestellt.

In Fig. 4 ist die Einordnung der Zwischenstücke 22, 23 und des Schußfadenwächters 19 in dem Grundkörper 9 und ihre gegenseitige Verbindung durch Verbindungsmittel 26 dargestellt.

### ZEICHNUNGS-LEGENDE

- 1: Einrichtung
- 2: Webblatt
- 3: Rahmenschiene
- 4: Rahmenschiene
- 5: Blattzahn
- 6: Ausnehmung
- 7: Schußfaden
- 8: Schußfadenwächter
- 9: Grundkörper
- 10: Schußfaden-Eingangsbereich
- 11: Schußfadenführungskanal
- 12: Luftaustrittsöffnung
- 13: Lufteintrittsöffnung
- 14: Luftführungskanal
- 14a: Eingang
- 15: Luftführungskanal
- 15a: Ausgang
- 16: Luftzuführleitung
- 17: Luftabführleitung
- 18: Fadenführungskanal
- 19: Schußfadenwächter
- 19a: Signalleitung
- 19b: Eingang
- 20: Schußfadenwächter
- 20a: Signalleitung
- 21: Stütze
- 22: Zwischenstück
- 22a: Fadenführungskanal
- 23: Zwischenstück
- 23a: Fadenführungskanal
- 24: Ausnehmungen
- 25: Ausnehmungen
- 26: Verbindungselement
- A Pfeil B: Schußrichtung

## Patentansprüche

1. Schußfadenstreck- und Detektiereinrichtung für Düsenwebmaschinen bestehend aus einem Grundkörper (9) mit einem Schußfaden-Eingangsbereich (10) wobei der Grundkörper (9) stromabwärts in Schußfadeneintragsrichtung (A) einen in einer ersten Anordnungsebene liegenden Fadenführungskanal (11) besitzt und welcher Eingangsbereich (10) eine an sich bekannte Schußfadenstreckeinrichtung mit einem ersten und einem zweiten Strömungskanal (14,15) ausbildet, deren Luftstrom den Fadenführungskanal (11) vorzugsweise quer zur Schußfadeneintragsrichtung (A) überbrückt und daß mit dem zweiten Strömungskanal (15) ein in einer zweiten Anordnungsebene liegender zweiter Fadenführungskanal (18) verbunden ist, dadurch gekennzeichnet, daß jedem Fadenführungskanal (11,18) wenigstens ausgangsseitig ein Schußfadenwächter (19 bzw. 20) zugeordnet ist, und daß die Fadenführungskanäle (11,18), von einer ersten Länge ausgehend, längenveränderlich sind und die Schußfadenwächter (19,20) im Grundkörper (9) translatorisch verschiebbar angeordnet sind.

2. Einrichtung nach Anspruch 1, **dadurch gekennzeichnet,** daß wenigstens der zweite Fadenführungskanal (18) gegen längenveränderte Fadenführungskanäle austauschbar ist.

3. Einrichtung nach Anspruch 1, **dadurch gekennzeichnet**, daß die Länge des ersten Fadenführungskanals (11) durch Zwischenstücke (21) veränderbar ist, die einen zum Fadenführungskanal (11) gestaltungsidentischen Führungskanal (21a) aufweisen.

4. Einrichtung nach Anspruch 1, **dadurch gekennzeichnet**, daß wenigstens einer der Führungskanäle (11,18) teleskopartig ausgebildet ist.

5. Einrichtung nach Anspruch 1, **dadurch gekennzeichnet**, daß der zweite Fadenführungskanal (18) als Teleskoprohr ausgebildet ist, während der erste Fadenführungskanal (11) eine dem Eintragskanal bzw. der Ausnehmung (6) im Webblatt (2) identische Ausbildung aufweist.

## Claims

1. Weft thread drawing and detecting device for jet looms, comprising a base member (9) having a weft thread entry region (10), wherein the base member (9) has downstream in the weft thread insertion direction (A) a thread guide channel (11) lying in a first plane of arrangement, and the entry region (10) forms a weft thread drawing device known *per se* with a first and a second flow channel (14, 15), the air flow of which channels crosses the thread guide channel (11) preferably transversely to the weft thread insertion direction (A), and a second thread guide channel (18) lying in a second plane of arrangement is connected to the second flow channel (15), **characterised in that** each thread guide channel (11, 18), at least on the outlet side, has associated with it a weft stop motion (19, 20 respectively), and the thread guide channels (11, 18), starting from a first length, are adjustable for length and the weft stop motions (19, 20) are arranged in the base member (9) so as to be displaceable with a translatory movement.

2. A device according to claim 1, characterised in that at least the second thread guide channel (18) is exchangeable for length-adjusted thread guide channels.

3. A device according to claim 1, **characterised in that** the length of the first thread guide channel (11) is adjustable by spacers (21), which have a guide channel (21 a) of identical construction with the thread guide channel (11).

4. A device according to claim 1, **characterised in that** at least one of the thread guide channels (11, 18) is of telescopic construction.

5. A device according to claim 1, **characterised in that** the second thread guide channel (18) is in the form of a telescopic tube, whilst the first thread guide channel (11) is of identical construction with the entry channel or the aperture (6) in the reed (2).

## Revendications

1. Dispositif de mise sous tension et de détection du fil de trame pour des métiers à tisser à jet d'air, constitué d'un corps de base (9) présentant une zone (10) d'arrivée du fil de trame, dans lequel le corps de base (9) possède, en aval, selon le sens (A) de passage du fil de trame, un canal (11) de guidage du fil situé dans un premier plan de disposition et zone d'arrivée (10) qui forme un dispositif, connu en soi, de mise sous tension du fil de trame avec un premier et un second canaux d'écoulement (14, 15) dont le flux d'air franchit le canal (11) de guidage du fil, de préférence perpendiculairement à la direction (A) de passage du fil de trame et dans lequel est relié au second canal d'écoulement (15) un second (18) canal de guidage du fil situé dans un second plan de disposition, caractérisé par le fait qu'à chaque canal (11, 18) de guidage du fil est associé, au moins côté sortie, un détecteur (19 ou 20) du fil de trame et que, partant d'une première longueur, les canaux (11, 18) de guidage du fil sont de longueur modifiable et que les détecteurs (19, 20) du fil de trame sont disposés dans le corps de base (9) avec liberté de coulisser en translation.

2. Dispositif selon la revendication 1, caractérisé par le fait qu'au moins le second canal (18) de guidage du fil peut être échangé contre des canaux de guidage du fil de longueur modifiée.

3. Dispositif selon la revendication 1, caractérisé par le fait que la longueur du premier canal (11) de guidage du fil peut être modifiée au moyen de pièces intermédiaires (21) qui présentent un canal de guidage (21a) de forme identique au canal (11) de guidage du fil.

4. Dispositif selon la revendication 1, caractérisé par le fait qu'au moins l'un des canaux de guidage (11, 18) est conçu télescopique.

5. Dispositif selon la revendication 1, caractérisé par le fait que le second (18) canal de guidage du fil est conçu sous forme d'un tube télescopique tandis que le premier (11) canal de guidage du fil présente une forme identique au canal d'arrivée ou à l'évidement (6) prévu dans le peigne (2).
